# EUROPÄISCHE PATENTSCHRIFT

(11) **EP 0 517 933 B1**
(45) Veröffentlichungstag und Bekanntmachung des Hinweises auf die Patenterteilung: **22.03.1995**
(21) Anmeldenummer: 91109500.8
(22) Anmeldetag: 10.06.1991
(51) Int. Cl.: A61G 15/12, A47C 7/38, A47C 1/036

(54) **Zahnärztlicher Patientenstuhl mit verstellbarer Kopfstütze**
Dentist's chair with adjustable headrest
Fauteuil de dentiste avec appui tête règlable

(43) Veröffentlichungstag der Anmeldung: 16.12.1992
(73) Patentinhaber: SIEMENS AKTIENGESELLSCHAFT, 80333 München (DE)
(72) Erfinder: Steininger, Ulrich, Dipl.-Ing., W-6100 Darmstadt (DE); Phleps, Tilman, Dipl.-Des., W-6143 Lorsch (DE); Stöckl, Klaus, Ing.grad., W-6140 Bensheim (DE)

(56) Entgegenhaltungen:
- DE-A- 2 541 506
- DE-A- 3 611 282
- GB-A- 1 218 541
- US-A- 3 929 374

## Beschreibung

Die Erfindung bezieht sich auf einen zahnärztlichen Patientenstuhl mit verstellbarer Kopfstütze, die an einem in Längsrichtung der Rückenlehne verstellbaren Schwert um eine Querachse schwenkbar angelenkt ist, wobei die Querachse mit der Gelenkachse einer an der Kopfstütze angeordneten und mittels Stellmittel mit einer Zug- bzw. Druckkraft belasteten und so die Schwenkbarkeit der Kopfstütze bewirkenden Stange einen Hebelarm bildet.

Die Konzipierung eines zahnärztlichen Behandlungsstuhles erfolgt - unter Berücksichtigung ergonomischer Erkenntnisse - in dem Bestreben, den Bewegungsablauf der Kopfstütze eines zahnärztlichen Behandlungsstuhles der natürlichen Nickbewegung anzupassen, die der Kopf eines im Behandlungsstuhl befindlichen Patienten ausführt, wenn er in verschiedene Behandlungsstellungen gebracht wird. Besonders schwierig ist dies durchführbar für die beiden Extremstellungen, nämlich einerseits für die extreme 'Extensionsstellung', in der für eine Oberkieferbehandlung bei direkter Sicht auf den Patienten der Kopf und damit die Kopfstütze gegenüber der Rückenlehne stark nach hinten geneigt sein soll und andererseits für die 'Prothetikstellung', in der der Kopf bei aufrechter Rückenlehnenstellung so weit nach vorne geneigt sein soll, bis etwa eine horizontale Okklusionsebene erreicht wird.

Aus der US-A-45 15 406 ist eine Konstruktion bekannt, bei der ein die Kopfstütze tragendes Schwert als kreisförmig gebogene schmale Platte ausgebildet ist, die einen Kreismittelpunkt enthält, der etwa im Halswirbelgelenk eines im Stuhl sitzenden Patienten liegt. Die gebogene Platte ist in einem längs der Rückenlehne verstellbar gehalterten Schlitz geführt und kann mittels eines Hydraulikantriebes aus dem Schlitten bzw. aus der Rückenlehne ein- und ausgefahren werden.

Wenngleich sich zwar diese Konstruktion als physiologisch günstig erweist und eine relativ schmale (dünne) Kopfstützenbauform zuläßt, so ist diese Anordnung jedoch mit Nachteilen behaftet. Wegen der Schwertführung ist der Bewegungswinkel der Kopfstütze stark eingeschränkt; außerdem ist im oberen Rückenlehnenteil eine relativ stark aufbauende Mechanik erforderlich. Jeder Versuch, die Rückenlehne in diesem Bereich dünner zu gestalten, was an sich erwünscht ist, um in der Volliegestellung den Patientenkopf möglichst tief positionieren zu können, dennoch aber ausreichend Kniefreiheit für den Behandler zu haben, würde bei dieser Konstruktion zu einer weiteren Einschränkung der Kinematik und damit der Positioniermöglichkeit für den Patientenkopf führen. Ein weiterer Nachteil ist darin zu sehen, daß eine Anpassung an relativ große Patienten nur bedingt möglich ist; sehr große Patienten finden bei dieser Anordnung keine Unterstützung im Nackenbereich.

Bei einer anderen bekannten Konstruktion (DE-36 11 282) ist die Kopfstütze ebenfalls nur begrenzt verstellbar; insbesondere können die beiden eingangs genannten Extremstellungen nur unzureichend eingestellt werden. Im Gegensatz zu der vorgenannten Konstruktion, bei der die Kopfstütze selbst relativ flach ausgeführt sein kann, baut bei dieser Konstruktion die Kopfstütze wegen der dort vorgesehenen Kippmechanik relativ hoch auf, was im Hinblick auf eine möglichst große Bein- bzw. Kniefreiheit, die sich der Behandler bei stark geneigter Rückenlehne wünscht, störend ist. Auch bei dieser bekannten Konstruktion ist eine Patientengrößenanpassung nur bedingt möglich; sehr große Patienten finden ebenfalls keine ausreichende Unterstützung im Nackenbereich.

Aus der DE-37 27 204 ist eine weitere Kopfstützenkonstruktion bekannt, bei der an der Rückenlehne bzw an einem an der Rückenlehne gehalterten Trägerteil ein parallelogrammähnliches Gestänge angelenkt ist, deren Gelenkpaare ein Gelenkviereck mit unterschiedlich großen Gelenkabständen bilden. Während das Gelenkpaar mit dem kleineren Gelenkabstand rückenlehnennah angeordnet ist, ist das mit dem größeren Gelenkabstand versehene Gelenkpaar rückenlehnenfern angeordnet. Das rückenlehnenferne Gelenkpaar ist durch eine gelenkige Verbindung der beiden Gelenkarme mit dem beweglichen Teil einer in Längsrichtung der Kopfstütze vorgesehenen Geradführung gebildet. Der eine Gestängearm ist mit einem Rollenhebel versehen, der sich an einer im Gehäuse der Kopfstütze starr befestigten Führungsbahn abstützt. Der bewegliche Teil wird mittels eines motorischen Antriebes relativ zum festen Teil der Geradführung bewegt. Wenngleich mit dieser Verstellmechanik die beiden eingangs genannten Extremstellungen recht gut erreicht werden, so baut auch hier die in der Kopfstütze vorgesehene Mechanik relativ dickwandig auf.

Der im Anspruch 1 angegebenen Erfindung liegt die Aufgabe zugrunde, einen zahnärztlichen Patientenstuhl der eingangs genannten Gattung anzugeben, der die vorgenannten Nachteile nicht aufweist, bei dem also eine möglichst flache Kopfstütze erzielt werden kann, die in allen Behandlungspositionen eine optimale Abstützung des Patientenkopfes erlaubt, wobei der Bewegungsablauf zwischen den beiden eingangs genannten Extremstellungen physiologisch günstig, d.h. der natürlichen Nickbewegung eines Patientenkopfes bei dessen Verstellung entsprechend ablaufen soll. Des weiteren soll insbesondere auch größeren und relativ kleinen Patienten eine bessere Abstützung nicht nur des Kopfes sondern auch des Rückens im oberen Rückenwirbel- und Halswirbelbereich ermöglicht werden.

Durch die erfindungsgemäß vorgeschlagene Verlegung der Verstellmechanik für die Kopfstütze in den Kopfstützenträger, insbesondere in den unteren und mittleren Abschnitt des Kopfstützenträgers, kann die Kopfstütze selbst extrem flach gebaut, vorzugsweise als Kopfstützenschale ausgebildet werden. Dem Behandler wird so insbesondere in Behandlungspositionen mit liegendem Patienten wesentlich mehr Freiraum im Kniebereich gewährt als bisher.

Die weiterhin vorgeschlagene Unterteilung des Kopfstützenträgers in die drei Abschnitte, Basisteil, Hauptträger und Schwert, sowie deren Anordnung erbringt den großen Vorteil, daß auch bei sehr großen Patienten eine optimale Abstützung vor allem der oberen Rückenpartien gewährleistet ist. Durch das sanfte Neigen und Aufrichten des Hauptträgers, der quasi Teil der Rückenlehne ist, wird die Bewegung der oberen Rückenwirbel des Patienten mit in die gesamte Kopfbewegung einbezogen, was dadurch sehr vorteilhaft ist, weil sich die Kopfbewegung nicht nur alleine aus dem Halswirbelbereich ableitet.

Mit den erfindungsgemäßen Maßnahmen wird der weitere Vorteil erzielt, daß die Rückenlehne in der extremen Extensionsstellung zusammen mit dem Kopfstützenträger etwa eine Gerade bildet, was für diese Behandlungsposition von Vorteil ist. In den übrigen Behandlungsstellungen dagegen, insbesondere in der eingangs genannten anderen Extremstellung, der Prothetikstellung, entsteht zwischen der Rückenlehne und dem Hauptträger eine deutliche Neigung, die den natürlichen, anatomischen Gegebenheiten bei einer entspannten sitzenden Patientenhaltung besser entspricht als die obengenannte Gerade in der Extensionsstellung.

Die beiden Kippbewegungen, also die der Kopfstütze und die des Hauptträgers, verlaufen gleichzeitig und gleichsinnig, jedoch mit unterschiedlicher Geschwindigkeit, wodurch eine harmonische Verstellung des Patientenkopfes erzielt wird.

Durch die Anpassung des Kopfstützenträgers in bezug auf die äußere Kontur der Rückenlehne läßt sich eine kompakte, in sich harmonisch geschlossene äußere Form erzielen, die leicht zu reinigen und zu pflegen ist.

Weitere Vorteile ergeben sich aus der nachstehenden Beschreibung eines Ausführungsbeispieles anhand der Zeichnung.
Es zeigen:
Figur 1 einen zahnärztlichen Patientenstuhl in einer Seitenansicht,
Figur 2 Rückenlehne und Kopfstütze des Patientenstuhles in einer Draufsicht bei abgenommenem Rückenlehnenpolster,
Figur 3 die Kopfstützenverstellmechanik in einer Rückansicht,
Figur 4 einen Teil der Kopfstützenverstellmechanik in schaubildlicher Darstellung,
Figuren 5 und 6 die komplette Kopfstützenanordnung in Seitenansicht in zwei verschiedenen Positionen.

Die Figur 1 zeigt in einer schematischen Darstellung einen zahnärztlichen Patientenstuhl in einer Seitenansicht. Der Stuhl enthält in bekannter Weise ein aus Liegesitz 1, Rückenlehne 2 sowie Kopfstütze 3 enthaltendes Stuhloberteil, welches mittels eine nicht näher dargestellte, durch einen Faltenbalg 4 abgedeckte Verstellmechanik in bekannter Weise gegenüber einem Stuhlbasisteil 5 beispielsweise in den durch Pfeile angegebenen Richtungen verstellbar angeordnet ist. Die angegebenen Verstellmöglichkeiten sind nur beispielhaft anzusehen. So ist es durchaus möglich, auch die Rückenlehne relativ zum Sitz verstellbar anzuordnen, indem das Verbindungselement 6 entsprechend im Liegesitz 1 geführt ist. Mit 7 ist ein in den nachfolgenden Figuren noch näher beschriebener Kopfstützenträger bezeichnet.

Die Figur 2 zeigt Rückenlehne und Kopfstütze in einer Frontansicht (Draufsicht), bei abgenommenem Rückenlehnenpolster. Aus der Darstellung ist ersichtlich, daß Kopfstütze 3 und Kopfstützenträger 7, die vorteilhafterweise gleiche Breite haben, längsverschiebbar an der Rückenlehne 2 angeordnet sind, zu welchem Zweck die Rückenlehne 2 mittig einen nach oben offenen Ausschnitt 8 aufweist, dem angepaßt zumindest der untere Teil des Kopfstützenträgers 7 ist. Beidseitig des Ausschnittes 8 sind in der Rückenlehne 2 Führungsstangen 9 angeordnet, auf denen am Kopfstützenträger 7 befestigte Führungsbuchsen 10 gleiten. Zur Längsverstellung des Kopfstützenträgers 7 dient ein in der Rückenlehne 2 gehalterter Getriebemotor 11, der einen an der einen Führungsbuchse 10 befestigten Zahnriemen 12 antreibt. Mit dem Zahnriemen wird gleichsam ein Stellungsgeber 13 angetrieben, mit dem die genaue Position des Kopfstützenträgers in bezug auf die Rückenlehne erfaßt bzw. vorgegeben werden kann. Die später noch näher beschriebene Anlenkung des Kopfstützenträgers 7 an der Kopfstütze 3 ist durch einen Faltenbalg 14 abgedeckt, der der äußeren Kontur von Kopfstütze und Kopfstützenträger folgt und so einen harmonischen, leicht zu reinigenden Übergang schafft.

In diesem Zusammenhang sei darauf hingewiesen, daß auch der sich an den Faltenbalg nach unten zur Rückenlehne hin anschließende Teil des Kopfstützenträgers 7 eine der Rückenlehne angepaßte Polsterung aufweist, wodurch auch in der ausgefahrenen Position, die einer Patientenlagerung von sehr großen Patienten entspricht, eine optimale Abstützung der oberen Rücken- und Halswirbel eines Patienten gegeben ist.

Die Figur 3 zeigt in einer schaubildlichen Darstellung die Kopfstützen- und Kopfstützenträger-Verstellmechanik bei abgenommenen Verkleidungsteilen, und zwar in einer Rückansicht, d.h. mit Blick auf die Rückseite der Rückenlehne. Aus der Darstellung ist erkennbar, daß die Kopfstütze 3 einen abgewinkelten Rahmen 3a enthält, der vorteilhafterweise ein konturenbetontes Formteil ist und eine schalenförmige Vertiefung für die Kopfauflage des Patienten enthält. Der Kopfstützenträger 7 läßt sich in drei Abschnitte I, II, und III unterteilen. Der untere Abschnitt I enthält ein Basisteil 15, welches die beiden Führungsbuchsen 10 trägt, einen mittleren Abschnitt II, der einen Hauptträger 16 enthält, und einen oberen Abschnitt III, der ein mit 17 bezeichnetes Schwert enthält. Das Schwert 17 ist plattenförmig ausgebildet, wobei das eine, obere Ende gabelförmig ausgebildet ist und zwei Lagerzapfen enthält, die ein Schwenklager 18 bilden, um das die Kopfstütze 3 schwenkbar ist (Pfeil). Etwa auf halber Breite der Kopfstütze ist ein weiteres Schwenklager 19 angeordnet, an dem eine Stange 20 eingehängt ist, die sich in einer schlitzartigen Ausnehmung 21 des Schwertes 17 nach unten erstreckt. Die beiden Achsen der Schwenklager 18 und 19 bilden einen Hebelarm, wodurch bei Zug- oder Druckeinwirkung auf die Stange 20 ein Verschwenken der Kopfstütze um die Achse des Schwenklagers 18 erreicht wird. Das dem Schwenklager 19 gegenüberliegende Ende der Stange 20 ist mit einem anhand der Figur 4 noch näher beschriebenen Übersetzungshebel 22 gekoppelt, der mittels eines Lagerzapfens 23 im Hauptträger 16 gelagert ist und an dem unter Bildung eines weiteren Hebelarmes ein Stützglied 24 angeordnet ist, welches welches sich an einer Fläche 25 des Basisteils 15 abstützt. Mit dieser Verstell- bzw. Kippmechanik kann, wie später noch näher beschrieben, der Hauptträger 16 gegenüber dem Basisteil 15 um die beiden Lagerachsen 26 in einen bestimmten Winkelbereich gekippt werden (Pfeil).

Das Schwert 17 ist beidseitig in einer am Hauptträger 16 befestigten Gleitführung 27 geführt. Zur Verstellung dient ein im Basisteil 15 angeordneter Elektromotor 28, der einen Zahnriemen 29 antreibt, welcher mittels geeigneter Befestigungselemente 30 am Schwert 17 befestigt, ansonsten über eine nicht näher bezeichnete Umlenkrolle geführt ist.

Die Figur 4 zeigt Einzelheiten der Koppelung der Stange 20 mit dem Übersetzungshebel 22 in einer perspektivischen Darstellung. Aus der Figur ist ersichtlich, daß das untere Ende der Stange 20 nach vorne, also zur Vorderseite der Rückenlehne hin, abgekröpft ist und dort eine Kulisse 31 aufweist, in der eine erste, am einen Ende des Übersetzungshebels 22 gelagerte Rolle 32 geführt ist. An einem Teil 33 des Schwertes 17 ist eine zweite Kulisse 34 vorgesehen, in der eine zweite Rolle 35 geführt ist. Am anderen Ende des Übersetzungshebels 22 ist ein zum Lagerzapfen 23 exzentrisch angeordneter Zapfen 36 vorgesehen, an dem das Stützglied 24 gelagert ist. Lagerzapfen 23 und Exzenterzapfen 36 bilden einen Abstand b, der die Kippung des Hauptträgers 16 gegenüber dem Basisteil 15 bewirkt, wenn das Schwert 17 motorisch längs des Ausschnittes 8 der Rückenlehne 2 (Fig. 2) verstellt wird.

Angenommen, das Schwert 17 soll in die Rückenlehne eingefahren, also in der Darstellung nach Figur 3 nach unten bewegt werden, so nimmt die Kulisse 34 über die Rolle 35 den Übersetzungshebel 22 mit, d.h. dieser wird um die Lagerachse 23 in der Darstellung nach unten geschwenkt. Durch die Koppelung über die Rolle 32 und die Kulisse 31 wird die Druckstange 20 ebenfalls nach unten bewegt, wodurch die Kopfstütze 3 um die Lagerachse 18 nach hinten geneigt wird. Der Lagerabstand der beiden Rollen 32 und 35 bestimmt dabei die Verstellbewegung der Stange und damit der Kopfstütze 3.

Synchron mit der kombinierten Bewegung aus Einfahren des Schwerts 17 bei gleichzeitigem Nachhintenkippen der Kopfstütze wird der Hauptträger 16, ausgehend von einer zuvor leicht nach vorne geneigten Position, um einen bestimmten Winkelgrad ebenfalls nach hinten geneigt, indem über den Hebelarm b zwischen Stützglied 24 und Lagerzapfen 23 bei einer Kippbewegung des Übersetzungshebels, wie vorbeschrieben, das Stützglied 24 leicht angehoben wird, wodurch aufgrund der normalen Belastung der Rückenlehne durch den Patienten der Hauptträger in der vorgenannten Weise nach hinten bewegt wird.

Für die entgegengesetzte Bewegung, also für das Ausfahren des Schwertes gilt entsprechendes.

Die Figuren 5 und 6 zeigen die beiden Endstellungen der Kopfstütze, wobei Figur 5 die ausgefahrene und Figur 6 die eingefahrene Stellung des Schwertes zeigt. Aus der Gegenüberstellung ist ersichtlich, daß in der ausgefahrenen Stellung, die beispielsweise für eine Prothetikbehandlung am entspannt sitzenden bzw. leicht geneigt liegenden Patienten gut geeignet ist, der Hauptträger 16 um einen Winkel α₁ zwischen 20 und 25° gegenüber dem Basisteil 15 geneigt ist, während er in der eingefahrenen Stellung, die der eingangs erwähnten Extensionsstellung entspricht, nicht oder nur um wenige Winkelgrade (α₂ = 2 bis 6°) gegenüber dem Basisteil geneigt ist. Aus der Gegenüberstellung ist weiterhin sehr gut die jeweilige Lage der Kopfstütze 3 in den beiden Endstellungen ersichtlich. Deutlich ist erkennbar, daß die Kopfstütze eine sehr viel stärkere Kippbewegung ausführt als der Hauptträger.

## Patentansprüche

1. Zahnärztlicher Patientenstuhl mit einer Kopfstütze (3), die an einem in Längsrichtung der Rückenlehne (2) verstellbaren Schwert (17) um eine Querachse (18) schwenkbar angelenkt ist, zu welchem Zweck die Querachse (18) mit der Gelenkachse (19) einer an der Kopfstütze (3) angelenkten und mittels Stellmittel (22) mit einer Zug- bzw. Druckkraft belastbaren und so die Schwenkbarkeit der Kopfstütze bewirkenden Stange (20) einen Hebelarm bildet, **dadurch gekennzeichnet,** daß Stange (20) und Stellmittel (22) einem das Schwert (17) beinhaltenden, gegenüber der Rückenlehne (2) verstellbaren Kopfstützenträger (7) zugeordnet sind.

2. Zahnärztlicher Patientenstuhl, insbesondere nach Anspruch 1, **dadurch gekennzeichnet,** daß sich der Kopfstützenträger (7) aus drei Abschnitten (I, II, III) zusammensetzt, einem unteren Abschnitt (I), der ein an der Rückenlehne (2) längsverstellbar gehaltertes Basisteil (15) enthält, einem mittleren Abschnitt (II), der ein mit dem Basisteil (15) gelenkig verbundenen und gegenüber diesem leicht schwenkbaren Hauptträger (16) enthält und einem oberen Abschnitt (III), der das am Hauptträger (16) längsverstellbar angeordnete Schwert (17) enthält, an dessen freiem Ende die Kopfstütze (3) angelenkt ist.

3. Zahnärztlicher Patientenstuhl nach Anspruch 2,
**dadurch gekennzeichnet,** daß zumindest der untere Abschnitt (Basisteil 15) in einem nach oben offenen Ausschnitt (8) der Rückenlehne (2) mittels beidseitig des Ausschnittes vogesehenen Führungsmitteln (9, 10) längs der Rückenlehne (2) verstellbar gehaltert ist.

4. Zahnärztlicher Patientenstuhl nach Anspruch 3,
**dadurch gekennzeichnet,** daß zumindest der im Rückenlehnenausschnitt (8) angeordnete Teil des Kopfstützenträgers (7) den äußeren Konturen der Rückenlehne (2) angepaßt gepolstert ist.

5. Zahnärztlicher Patientenstuhl nach einem der Ansprüche 1 bis 4, **dadurch gekennzeichnet,** daß der das Schwert (17) beinhaltende obere Abschnitt (III) von einem die Ausziehlänge des Schwertes überdeckenden und die Außenkontur des Schwertes bildenden Faltenbalg (14) begrenzt ist.

6. Zahnärztlicher Patientenstuhl nach einem der Ansprüche 1 bis 5, **dadurch gekennzeichnet,** daß die Kopfstütze (3) als Kopfstützenschale ausgebildet ist und hierzu ein abgewinkeltes Formteil (3a) mit schalenförmiger Vertiefung als Kopfauflage enthält.

7. Zahnärztlicher Patientenstuhl nach einem der Ansprüche 1 bis 6, **dadurch gekennzeichnet,** daß das eine Ende der Stange (20) an einem etwa mittig der Kopfstütze (3) angeordneten Schwenklager (19) angelenkt ist und die Stange (20) sich wenigstens über den der Kopfstütze benachbarten Teil ihrer Länge in einem schlitzartigen Ausschnitt (21) des Schwertes (17) erstreckt und daß das andere Ende der Stange mit einer Hebelmechanik (22 bis 24; 31 bis 36) derart zusammenwirkt, daß bei einer Auswärtsbewegung des Schwertes (17) die Kopfstütze (3) und der Hauptträger (16) im Sinne einer Aufrichtung (Neigung nach vorne) und bei einer Einwärtsbewegung im Sinne einer Absenkung (Neigung nach hinten) verstellt werden.

8. Zahnärztlicher Patientenstuhl nach Anspruch 7, **dadurch gekennzeichnet,** daß die Hebelmechanik einen Übersetzungshebel (22) enthält, dessen eines Ende in einer ersten Kulisse (31) der Stange (20) und gleichsam in einer zweiten Kulisse (34) des Schwertes (17, 33) geführt ist, während das andere Ende im Hauptträger (16) schwenkbar gelagert (23) ist, und daß an diesem Ende des Übersetzungshebels unter Bildung eines weiteren Hebelarmes (6) ein Stützelement (24) angeordnet ist, welches sich am Basisteil (15) abstützt und infolge der Hebelwirkung eine Änderung der Neigungslage zwischen Basisteil (15) und Hauptträger (16) bewirkt.

9. Zahnärztlicher Patientenstuhl nach einem der Ansprüche 1 bis 8, **dadurch gekennzeichnet,** daß zur Verstellung des Schwertes (17) und zur Verstellung des gesamten Kopfstützenträgers (7) elektromotorische Antriebe (11, 28), vorzugsweise Zahnriemenantriebe, vorgesehen sind.

## Claims

1. Dental chair for patients, having a headrest (3) which is pivotally hinged about a transverse axis (18) on a centre piece (17) adjustable in the longitudinal direction of the backrest (2), for which purpose the transverse axis (18) forms a lever arm with the articulated axis (19) of a bar (20) which is hinged to the headrest (3) and is capable of being loaded with a pulling force or pressure force by means of adjusting means (22) and thus effects the pivot capacity of the headrest, characterized in that the bar (20) and the adjusting means (22) are associated with a headrest support (7) containing the centre piece (17) and adjustable relative to the backrest (2).

2. Dental chair for patients, in particular according to claim 1, characterized in that the headrest support (7) is composed of three sections (I, II, III), a lower section (I) which contains a base part (15) supported in a longitudinally adjustable manner on the backrest (2), a middle section (II) which contains a main support (16) connected in a hinged manner to the base part (15) and slightly rotatable relative thereto, and an upper section (III) which contains the centre piece (17) arranged in a longitudinally adjustable manner on the main support (16), on the free end of which centre piece the headrest (3) is hinged.

3. Dental chair for patients according to claim 2, characterized in that at least the lower section (base part 15) is supported along the backrest (2) in an adjustable manner, in a section (8) of the backrest (2) which is open to the top, by means of guide means (9, 10) provided on both sides of the section (8).

4. Dental chair for patients according to claim 3, characterized in that at least the part of the headrest support (7) arranged in the backrest section (8) is padded to match the outer contours of the backrest (2).

5. Dental chair for patients according to one of claims 1 to 4, characterized in that the upper section (III) containing the centre piece (17) is bordered by a shock absorber (14) covering the extension length of the centre piece and forming the outer contour of the centre piece.

6. Dental chair for patients according to one of claims 1 to 5, characterized in that the headrest (3) is constructed as a headrest basin and in this respect contains a bent shaped part (3a) with a basin-shaped depression as head support.

7. Dental chair for patients according to one of claims 1 to 6, characterized in that the one end of the bar (20) is hinged to a pivot bearing (19) arranged approximately in the centre of the headrest (3) and the bar (20) extends at least over the part of its length adjacent to the headrest in a slotted section (21) of the centre piece (17) and in that the other end of the bar cooperates with a lever mechanism (22 to 24; 31 to 36) in such a way that with an outward movement of the centre piece (17) the headrest (3) and the main support (16) are adjusted in the sense of a raising (forward inclination) and with an inward movement are adjusted in the sense of a lowering (backward inclination).

8. Dental chair for patients according to claim 7, characterized in that the lever mechanism contains a gear lever (22), the one end of which is guided in a first connecting link (31) of the bar (20) and, as it were, in a second connecting link (34) of the centre piece (17, 33), while the other end is pivotally mounted (23) in the main support (16), and in that at this end of the gear lever with the formation of a further lever arm (6) a supporting element (24) is arranged, which is supported on the base part (15) and as a consequence of the lever action effects a change of the position of inclination between the base part (15) and the main support (16).

9. Dental chair for patients according to one of claims 1 to 8, characterized in that to adjust the centre piece (17) and to adjust the entire headrest support (7) electromotive drives (11, 28), preferably toothed-belt drives, are provided.

## Revendications

1. Fauteuil de dentisterie comportant un appui-tête (3), qui est articulé, de manière à pouvoir pivoter par rapport à un axe transversal (18), sur une lame (17) mobile dans la direction longitudinale du dossier (2), l'axe transversal (18) formant à cet effet un bras de levier, conjointement avec l'axe d'articulation (19) d'une barre (20) qui est articulée sur l'appui-tête (3) et sur laquelle peut s'appliquer une force de traction ou de compression à l'aide de moyens de réglage (22) en donnant ainsi à l'appui-tête la capacité de basculer, caractérisé par le fait que la barre (20) et les moyens de réglage (22) sont associés à un support (7) de l'appui-tête, qui comporte la lame (17) et qui est mobile par rapport au dossier (2).

2. Fauteuil de dentisterie, notamment suivant la revendication 1, caractérisé par le fait que le support (7) de l'appui-tête est constitué par l'assemblage de trois parties (I, II, III), à savoir une partie inférieure (I), qui comporte une pièce de base (15) montée réglable longitudinalement sur le dossier (2), une partie médiane (II), qui comporte un support principal (16), articulé à la pièce de base (15) et pouvant aisément basculer par rapport à celle-ci, et une partie supérieure (III), qui comporte la lame (17) montée réglable en hauteur sur le support principal (16) et sur l'extrémité libre de laquelle est articulé l'appui-tête (3).

3. Fauteuil de dentisterie suivant la revendication 2, caractérisé par le fait qu'au moins la partie inférieure (pièce de base 15), est montée mobile le long du dossier (2), dans une découpe (8), ouverte vers le haut, du dossier (2) à l'aide de moyens de guidage (9,10) prévus des deux côtés de la découpe.

4. Fauteuil de dentisterie suivant la revendication 3, caractérisé par le fait qu'au moins la partie du support (7) de l'appui-tête, qui est disposée dans la découpe (8) du dossier, est rembourrée d'une manière qui est adaptée au contour extérieur du dossier (2).

5. Fauteuil de dentisterie suivant l'une des revendications 1 à 4, caractérisé par le fait que la partie supérieure (III), qui comporte la lame (17), est délimitée par un soufflet (14), qui recouvre la longueur d'extraction de la lame et qui forme le contour extérieur de la lame.

6. Fauteuil de dentisterie suivant l'une des revendications 1 à 5, caractérisé par le fait que l'appui-tête (3) est réalisé sous la forme d'une coque et comporte à cet effet une pièce coudée (3a) comportant un renfoncement en forme de coque en tant qu'élément d'appui de la tête.

7. Fauteuil de dentisterie suivant l'une des revendications 1 à 6, caractérisé par le fait qu'une extrémité de la barre (20) est articulée sur un palier de basculement (19), qui est disposé à peu près au milieu de l'appui-tête (3), et la barre (20) s'étend au moins sur la partie de sa longueur, qui est voisine de l'appui-tête, dans une découpe en forme de fente (21) de la lame (17) et que l'autre extrémité de la barre coopère avec un mécanisme à levier (22 à 24; 31 à 36), de telle sorte que, lors d'un mouvement de sortie de la lame (17), l'appui-tête (3) et le support principal (16) sont déplacés dans le sens d'un redressement (inclinaison vers l'avant) et, lors d'un déplacement de rentrée, dans le sens d'un abaissement (inclinaison vers l'arrière).

8. Fauteuil de dentisterie suivant la revendication 7, caractérisé par le fait que le mécanisme à levier comporte un levier de transmission (22), dont une extrémité est guidée dans une première coulissement (31) de la barre (20) et est guidée de la même manière dans une seconde coulisse (34) de la lame (17,33), tandis que l'autre extrémité est montée (23) de manière à pouvoir basculer dans le support principal (16), et que sur cette extrémité du levier de transmission est disposée, de manière à former un autre bras de levier (6), un élément d'appui (24), qui prend appui sur la pièce de base (15) et, en raison de l'action de levier, provoque une modification de l'inclinaison entre la pièce de base (15) et le support principal (16).

9. Fauteuil de dentisterie suivant l'une des revendications 1 à 8, caractérisé par le fait que pour déplacer la lame (17) et pour déplacer l'ensemble du support (7) de l'appui-tête, il est prévu des dispositifs d'entraînement à moteur électrique (11,28), de préférence des dispositifs d'entraînement à courroie dentée.
